# EUROPÄISCHE PATENTSCHRIFT

(11) **EP 1 235 734 B1**
(45) Veröffentlichungstag und Bekanntmachung des Hinweises auf die Patenterteilung: **29.10.2003**
(21) Anmeldenummer: 00993401.9
(22) Anmeldetag: 30.11.2000
(51) Int. Cl.: B66C 23/34

(54) **FAHRWERK FÜR EINE WEITAUSLADENDE ARBEITSVORRICHTUNG, INSBESONDERE FÜR EINEN BAUHOCHKRAN**
TRAVELLING MECHANISM FOR AN OVERHANGING WORKING DEVICE, ESPECIALLY FOR A BUILDING CRANE
MECANISME DE ROULEMENT POUR ENGIN DE TRAVAIL TRES EN SURPLOMB, NOTAMMENT POUR GRUE

(30) Priorität: 06.12.1999 DE 19958691
(43) Veröffentlichungstag der Anmeldung: 04.09.2002
(73) Patentinhaber: Köck, Elke, 34121 Kassel (DE)
(72) Erfinder: MOJZIS, Karel, 85375 Neufahrn (DE)
(74) Vertreter: Banzer, Hans-Jörg, Dipl.-Ing.
(86) Internationale Anmeldenummer: EP0012054
(87) Internationale Veröffentlichungsnummer: WO01044097

(56) Entgegenhaltungen:
- EP-A- 0 945 556
- DE-A- 19 856 593
- FR-A- 2 750 411
- US-A- 2 829 901
- US-A- 3 664 515

## Beschreibung

Die Erfindung betrifft ein Fahrwerk mit einem Fahrgestell, das mit wenigstens einer Radachse und Rädern versehen ist und auf dem eine Arbeitsvorrichtung angebracht ist, die zumindest im Transportzustand horizontal so weitausladend ist, dass sie über den Schwerpunkt hinaus, unter dem sich das Fahrwerk befindet, einen großen Überstand hat, durch den die Rangierbarkeit der im Transportzustand auf dem Fahrwerk befindlichen Arbeitsvorrichtung am Aufstellungsort unter beengten Verhältnissen erschwert oder unmöglich gemacht wird.Eine solche Arbeitsvorrichtung ist beispielweise ein Bauhochkran, wie z.B. ein untendrehender Bauhochkran, für den sich das erfindungsgemäße Fahrwerk besonders eignet.

Eines der Probleme, die bei derartigen weitausladenden Arbeitsvorrichtungen, wie Bauhochkränen, auftreten, wenn sie mittels eines Fahrwerks an den Aufstellungsort transportiert werden, besteht darin, daß es wegen der relativ sehr großen Länge, die ein solcher Bauhochkran im zusammengelegten Zustand auf dem Fahrwerk hat, äußerst schwierig und in vielen Fällen sogar unmöglich ist, den Bauhochkran im bebauten Gelände aufgrund der Enge des zur Verfügung stehenden Platzes an den genauen Aufstellungsort zu rangieren.

Ein Fahrwerk für eine weitausladende Arbeitsvorrichtung, insbesondere für einen Bauhochkran, vorzugsweise einen untendrehenden Bauhochkran, welches es ermöglicht, weitausladende Arbeitsvorrichtungen, wie Bauhochkräne, unter relativ beengten Platzverhältnissen verhältnismäßig gut an den Aufstellungsort zu rangieren, ist in der deutschen Offenlegungsschrift DE 198 56 593 A1 offenbart. Dieses Fahrwerk umfaßt ein Fahrgestell mit einer Doppel- oder Tandemachse, die eine erste und zweite Achse aufweist; und eine mit einem Zugfahrzeug verbindbare Zugeinrichtung; wobei das Fahrgestell und die Zugeinrichtung derart ausgebildet sind, daß sowohl die Räder der ersten Achse als auch die Räder der zweiten Achse mit einer Drehgestell- oder Achsschenkellenkung versehen sind, sowie die Drehgestell- oder Achsschenkellenkung der Räder der ersten Achse derart mit der Drehgestell- oder Achsschenkellenkung der Räder der zweiten Achse verbunden ist, daß die Lenkung der Räder der ersten und der zweiten Achse lenkgeometrisch synchron erfolgt, wobei die Räder der ersten und zweiten Achse vorzugsweise im Bereich der Abstützfläche der Arbeitsvorrichtung, bevorzugt des Krans, angeordnet sind, und wobei die Zugeinrichtung gesondert vom Fahrgestell ausgebildet und an der auf dem Fahrgestell zu transportierenden und mit dem Fahrgestell zu einer baulichen Einheit verbindbaren Arbeitsvorrichtung, insbesondere an einem Kran, vorzugsweise einem Bauhochkran, anbringbar und darüber mit dem Fahrwerk verbindbar ist. Als Zugeinrichtung wird also jener Teil bezeichnet, an dem ein Zugfahrzeug ankuppelt, wenn das Fahrwerk mit der Arbeitsvorrichtung, insbesondere dem Bauhochkran, im zusammengelegten Zustand über Land transportiert und dann am vorgesehenen Bauplatz oder dergleichen an den Aufstellungsort rangiert wird.

Trotz dieses für das Einrangieren eines Bauhochkrans an den Aufstellungsort unter beengten Platzverhältnissen relativ günstigen vorteilhaften Aufbaus gibt es immer noch so sehr beengte Verhältnisse, unter denen Bauhochkräne aufgestellt werden sollen, daß es in hohem Maße wünschenswert ist, die Rangiermöglichkeiten signifikant zu verbessern.

Die FR-A-2 750 411 offenbart in ihren Figuren sowie insbesondere auf Seite 3, Zeilen 13-21:
(a) ein Fahrwerk für einen Bauhochkran mit einem Fahrgestell, auf dem der Bauhochkran angebracht ist, und das mit wenigstens einer Radachse versehen ist, wobei
(b) der Bauhochkran im Rangierbetrieb relativ zu der wenigstens einen Radachse horizontal drehbar ist, indem diese Radachse verdreht wird, und
(c) mehrere unabhängig voneinander lenkbare Radachsen am Fahrgestell vorgesehen sind.

Auch für diesen Bauhochkran gelten, was das Einrangieren an den Aufstellungsort unter beengten Platzverhältnissen anbetrifft, die obigen Ausführungen zu der DE 198 56 593 A1.

Schließlich ist aus der US-A-3 664 515 ein betätigbarer Anschlag bekannt, der insbesondere für Kräne o. dgl. zur Verwendung als ein Verankerungsanschlag geeignet ist und der dazu dient, zu verhindern, daß ein Fahrzeug, auf dem sich der Kran befindet, dadurch umkippt, daß der im bestimmungsgemäßen Kranbetrieb mit einer Last beladene und zu einer vorbestimmten Länge ausgefahrene Kranausleger das Fahrzeug durch unkontrolliertes Verdrehen des Krans zum Umkippen bringt. Zu diesem Zweck ist die um ihre Achse drehbare Basisplatte des Krans von einem Zahnring umgeben, an dem diese Basisplatte durch den obengenannten betätigbaren Anschlag gegen eine unkontrollierte Drehung des mit einer Nutzlast beladenen Krans arretierbar ist, die sonst zu einem Umkippen des Fahrzeugs mit dem Kran durch Verlagerung des Schwerpunkts des beladenen Krans nach außerhalb der Abstützungsfläche desselben durch das Fahrzeug führen könnte.

Die US-A-3 664 515 stellt also ein Mittel zur Verfügung, durch den ein im bestimmungsgemäßen Betrieb befindlicher und mit einer Nutzlast beladener Kran an einer unkontrollierten Drehung und damit an einem Umkippen mit dem Trägerfahrzeug gehindert wird.

Geländeanpassungs- und Rangierprobleme sind der US-A-3 664 515 nicht zu entnehmen und bei dem dort gezeigten Kran auch nicht vorstellbar, da dieser auf der Ladefläche eines Kraftfahrzeugs montiert ist, das leicht an den Benutzungsort des Krans gefahren werden kann und dessen Ausleger im Transportzustand eingefahren werden kann.

Aufgabe der Erfindung ist es demgegenüber, ein Fahrwerk mit einem Fahrgestell, das mit wenigstens einer Radachse und Rädern versehen ist und auf dem eine Arbeitsvorrichtung angebracht ist, die zumindest im Transportzustand horizontal so weitausladend ist, dass sie über den Schwerpunkt hinaus, unter dem sich das Fahrwerk befindet, einen großen Überstand hat, durch den die Rangierbarkeit der im Transportzustand auf dem Fahrwerk befindlichen Arbeitsvorrichtung am Aufstellungsort unter beengten Verhältnissen erschwert oder unmöglich gemacht wird, zur Verfügung zu stellen, das es ermöglicht, derartige Arbeitsvorrichtungen, insbesondere Bauhochkräne, noch besser als bisher den Gegebenheiten an der Baustelle, wie Gelände, Hindernissen u. dgl. anzupassen, bei dem insbesondere die Rangiermöglichkeiten unter beengten bis sehr beengten Verhältnissen am Aufstellungsort signifikant verbessert sind, so daß die Verwendbarkeit solcher weitausladender Vorrichtungen, insbesondere von Bauhochkränen, wesentlich erweitert wird, indem diese an Aufstellungsorte rangiert werden können, zu denen bisher solche Vorrichtungen nicht mit einem Fahrwerk rangiert werden konnten.

Diese Aufgabe wird erfindungsgemäß gelöst durch ein Fahrwerk mit einem Fahrgestell, das mit wenigstens einer Radachse und Rädern versehen ist und auf dem eine Arbeitsvorrichtung angebracht ist, die zumindest im Transportzustand horizontal so weitausladend ist, dass sie über den Schwerpunkt hinaus, unter dem sich das Fahrwerk befindet, einen großen Überstand hat, durch den die Rangierbarkeit der im Transportzustand auf dem Fahrwerk befindlichen Arbeitsvorrichtung am Aufstellungsort unter beengten Verhältnissen erschwert oder unmöglich gemacht wird; wobei
(a) die sich im Transportzustand auf dem Fahrwerk befindende Arbeitsvorrichtung im Rangierbetrieb relativ zum Fahrgestell horizontal drehbar und relativ zum Fahrgestell in zwei oder mehr unterschiedlichen Drehpositionen feststellbar ist,
   und/oder
(b) die Arbeitsvorrichtung über eine Doppelwippe auf dem Fahrgestell angebracht ist, welche eine Querwippe umfasst, die ein Neigen der Arbeitsvorrichtung quer zur Fahrtrichtung ermöglicht und in ihrer Neigung relativ zur Längswippe feststellbar ist.

Dadurch, daß die Doppelwippe ein Neigen der Arbeitsvorrichtung quer zur Fahrtrichtung gestattet, wird es ermöglicht, die Arbeitsvorrichtung auf sehr schwierigem Gelände mit dem Fahrgestell besser zu verfahren und zu rangieren.

Es hat sich, was das obige Merkmal (a) anbelangt, in der Praxis überraschenderweise gezeigt, daß die Rangierfähigkeit erheblich verbessert wird, wenn die weitausladende Arbeitsvorrichtung, insbesondere ein Bauhochkran, im Rangierbetrieb horizontal verdrehbar und in mehreren Drehpositionen, die während des Rangierbetriebs gewechselt werden können, feststellbar ist.

Das kann bei einem untendrehenden Bauhochkran dadurch erreicht werden, daß man die im Transport übliche Arretierung der Verdrehbarkeit zwischen Oberwagen und Unterwagen löst und eine praktikable Arretierungs- und Entarretierungsvorrichtung zwischen Oberwagen und Unterwagen vorsieht.

Es erscheint wichtig, darauf hinzuweisen, daß diese Verwendung und Ausgestaltung der Verdrehbarkeit zwischen Oberwagen und Unterwagen eine völlig andere als im Normalbetrieb eines untendrehenden Bauhochkrans ist, denn die konventionelle Anwendung dieser Verdrehbarkeit beschränkt sich auf das Drehen des Bauhochkrans in dessen fertig aufgestellten Zustand zum Zwekke der bestimmungsgemäßen Verwendung des Krans. Bisher wurde diese Verdrehbarkeit ausschließlich zum Drehen des Krans im aufgestellten Zustand genutzt. Die für diesen bestimmungsgemäßen Gebrauch vorgesehene Antriebsvorrichtung ist, was die vorstehenden Darlegungen bestätigt, für die erfindungsgemäße Anwendung viel zu ungenau, so daß die konventionelle Antriebs- und Feststellvorrichtung für das Verdrehen des Bauhochkrans im aufgestellten Zustand, für Rangierzwecke überhaupt nicht sinnvoll verwendbar ist, abgesehen davon, daß sie normalerweise mit Zweiphasen- oder Dreiphasen-Wechselstrom betrieben wird.

Daher ist zum Arretieren und Entarretieren der Drehvorrichtung zwischen Ober- und Unterwagen eines Bauhochkrans zum Zwecke des Rangierens eine gesonderte erfindungsgemäße Vorrichtung vorgesehen, wobei das Verdrehen im entarretierten Zustand mittels des Zugfahrzeugs bewerkstelligt werden kann, es jedoch bei besonders ausgeklügelten erfindungsgemäßen Pahrwerken auch möglich ist, dieses Verdrehen mittels einer gesonderten, beispielsweise hydraulischen, Antriebsvorrichtung auszuführen.

Ein weiterer Aspekt der vorliegenden Erfindung besteht darin, daß zur signifikanten Erhöhung der Rangierbarkeit mehrere unabhängig voneinander lenkbare Radachsen am Fahrgestell vorgesehen sein können, und zwar zusätzlich zu der vorstehend erörterten Verdreh- und Arretierbarkeit der Arbeitsvorrichtung relativ zu dem Fahrgestell und/oder der Doppelwippe.

Um eine maximale Rangierbarkeit zu erreichen, empfiehlt es sich allerdings, die beiden vorstehend zuerst genannten Maßnahmen (unabhängig voneinander lenkbare Radachsen und Verdreh- und Arretierbarkeit) in Kombination vorzusehen und anzuwenden.

Das erfindungsgemäße Fahrwerk weist außerdem bevorzugt eine eingangs in Verbindung mit dem Fahrwerk nach der DE 198 56 593 A1 genannte Zugeinrichtung auf, die gesondert vom Fahrgestell ausgebildet und an der auf dem Fahrgestell zu transportierenden und mit dem Fahrgestell zu einer baulichen Einheit verbindbaren Arbeitsvorrichtung, insbesondere an einem Kran, vorzugsweise einem Bauhochkran, besonders bevorzugt vom untendrehenden Typ, anbringbar und darüber mit dem Fahrgestell verbindbar ist. An dieser Zugeinrichtung wird das Zugfahrzeug, beispielsweise ein Sattelschlepper oder ein Lastkraftwagen, angekuppelt.

Im einzelnen ist eine bevorzugte Ausführungsform des erfindungsgemäßen Fahrwerks, bei dem die Arbeitsvorrichtung im Rangierbetrieb relativ zum Fahrgestell horizontal drehbar und in wenigstens zwei unterschiedlichen Drehpositionen feststellbar ist, so ausgebildet, daß das Fahrgestell zwei oder mehr Radachsen aufweist, wobei
(a) die Räder der einzelnen Radachsen mit einer Drehgestelloder Achsschenkellenkung versehen sind; und
(b) die Drehgestell- oder Achsschenkellenkungen der Räder der einzelnen Radachsen untereinander derart verbunden sind, daß die Lenkung der Räder der Radachsen lenkgeometrisch synchron erfolgt.

Eine weitere Ausführungsform des Fahrwerks nach der Erfindung, bei dem die Arbeitsvorrichtung im Rangierbetrieb relativ zum Fahrgestell horizontal drehbar und in wenigstens zwei unterschiedlichen Drehpositionen feststellbar ist, zeichnet sich dadurch aus, daß das Fahrgestell eine einzige Radachse aufweist, die starr oder lenkbar am Fahrgestell angebracht ist.

In einer noch anderen Ausführungsform eines Fahrwerks nach der Erfindung, bei dem die Arbeitsvorrichtung im Rangierbetrieb relativ zum Fahrgestell horizontal verdrehbar und in wenigstens zwei unterschiedlichen Drehpositionen feststellbar ist, ist so ausgebildet, daß das Fahrgestell mehrere Radachsen aufweist, wobei eine Radachse oder mehrere oder alle Radachsen starr am Fahrgestell angebracht ist bzw. sind, wobei nichtstarre Radachsen lenksynchron gekoppelt oder unabhängig voneinander lenkbar sein können.

In den Fällen, in denen zwei oder mehr Radachsen vorgesehen sind, die unabhängig voneinander lenkbar oder lenksynchron miteinander gekoppelt sind, kann gemäß der Erfindung vorgesehen sein, daß die Lenkung der Radachsen zeitweilig auskuppelbar ist, um gegebenenfalls im Rangierbetrieb besonders flexibel beim Rangieren sein zu können und/oder daß die Lenkung im Geradeausfahrzustand arretierbar ist.

Wie bereits weiter oben erwähnt, kann das Fahrwerk nach der Erfindung so ausgebildet sein, daß die Arbeitsvorrichtung im Rangierbetrieb relativ zum Fahrgestell horizontal durch einen Kraftantrieb innerhalb eines vorbestimmten Winkelbereichs verdrehbar und feststellbar ist, wobei es bei dieser Ausbildung bevorzugt wird, eine stufenlose Verdrehbarkeit und Feststellbarkeit vorzusehen. Es kann auch nur eine Verdrehbarkeit durch den Kraftantrieb vorgesehen sein, und die Feststellbarkeit (Arretierung und Entarretierung) kann durch eine oder mehrere gesonderte Arretierungs- und Entarretierungsvorrichtung(en) vorgesehen sein.

Eine besonders kostengünstige und gleichzeitig die Rangierbarkeit wesentlich verbessernde Ausführungsform der Erfindung zeichnet sich dadurch aus, daß die horizontale Drehbarkeit des Bauhochkrans relativ zum Fahrgestell im Rangierbetrieb dadurch vorgesehen ist, daß eine im nichtaufgestellten Zustand des Bauhochkrans vorgesehene Dreharretierung zwischen Ober- und Unterwagen des Bauhochkrans lösbar ist und in zwei oder mehr Drehpositionen feststellbar ist, wobei bevorzugt die Dreharretierung wenigstens einen Verriegelungsbolzen umfaßt, der jeweils in miteinander fluchtende Öffnungen oder Ausnehmungen im Ober- und Unterwagen einsteckbar ist.

Im einzelnen kann die Ausbildung dieser relativ einfachen und trotzdem hochwirksamen Ausführungsform so sein, daß die eine Öffnung in einer am Oberwagen vorgesehenen Hülse ausgebildet ist, die mit je einer aus einer Mehrzahl von Öffnungen oder Ausnehmungen im Unterwagen durch Verdrehen des Oberwagens relativ zum Unterwagen in Fluchtung bringbar ist. Der erwähnte Kraftantrieb kann eine Verstellvorrichtung, vorzugsweise zum Verdrehen eines oder des Oberwagens relativ zu einem oder dem Unterwagen umfassen, die vom Fahrgestell und/oder von einem Zugfahrzeug und/oder von einer sonstigen Position aus betätigbar und gegebenenfalls arretierbar ist.

Der Kraftantrieb kann in vielfältiger Weise ausgebildet sein, insbesondere so, daß der Kraftantrieb einen Hydraulik-, Preßluft- oder Elektromotor und/oder eine Handkurbel umfaßt.

Wenn die Ausführungsform der Erfindung derart ist, daß Fahrgestell einachsig ist, gegebenenfalls mit zusätzlicher Vorderachse am Vorderteil der Arbeitsvorrichtung, dann wird es bevorzugt, daß das Fahrgestell ein einachsiger Sattelanhänger oder einachsiger Zentralanhänger ist, gegebenenfalls mit zusätzlich vorgesehener Vorderachse als Deichselanhänger.

Hinsichtlich der Lenkung kann die Ausbildung des erfindungsgemäßen Fahrwerks so sein, daß zur Betätigung der Lenkung eine Hydraulikanlage mit Hydraulikzylinder, eine Preßluftanlage mit Preßluftzylinder, oder Gewindespindeln mit Antrieb durch Hydraulik, Preßluft- oder Elektromotor und/oder Handkurbel vorgesehen ist bzw. sind.

Zur Ansteuerung der Lenkung kann eine Handsteuerventilanordnung, eine Kabelfernsteuerung und/oder eine Funkfernsteuerung vorgesehen sein. Wenn alle drei genannten Arten der Ansteuerung vorgesehen sind, dann läßt sich die Lenkung sowohl vom Fahrgestell aus (Handsteuerventilanordnung) als auch entfernt neben dem Fahrgestell stehend (Kabelfernsteuerung) oder vom Zugfahrzeug aus (Funkfernsteuerung) ansteuern.

Nimmt man gewisse Einschränkungen in Kauf, so kann die Ansteuerung der Lenkung auch so ausgebildet sein, daß die Lenkung durch Gestänge oder Seilzüge von einer Sattelkupplung oder einem Zugrohr, die bzw. das im vorderen Teil der Arbeitsvorrichtung angebracht ist, ansteuerbar ist. Eine solche Ausführung ist jedoch relativ aufwendig und hat eine Zwangslenkung zur Folge, so daß also keine unabhängige Lenkung möglich ist, kann aber in gewissen Fällen akzeptabel sein.

In bestimmten Fällen, in denen das Fahrgestell mehrachsig, insbesondere zwei- oder dreiachsig ist, kann die Ausbildung auch so sein, daß das Fahrgestell ein mehrachsiger Sattelanhänger-Hänger oder Starrdeichselanhänger ist, gegebenenfalls jeweils mit zusätzlicher Vorderachse als Deichselanhänger ausgeführt. Außerdem sei darauf hingewiesen, daß vorzugsweise die Federung der Radachse(n) eine Blattfederung oder Luftfederung ist, vorzugsweise bei mehrachsigen Fahrgestellen als eine Blattfederung mit Wippe als Wegeausgleich oder eine Luftfederung mit Wegeausgleich durch die Luftfederung ausgebildet ist.

Schließlich erscheint es wichtig, darauf hinzuweisen, daß in den Fällen, in denen, wie das bei Bauhochkränen üblich ist, eine Abstützung mit hydraulischen Abstützzylindern für die Aufstellung der Arbeitsvorrichtung, also vorliegend des Bauhochkrans, vorgesehen ist, vorzugsweise für die Betätigung der Abstützung ein an das Zweiphasen- oder Dreiphasenstromnetz anschließbares und/oder ein für Batteriebetrieb ausgelegtes Betätigungsaggregat vorgesehen ist, wobei vorzugsweise eine Umschaltung auf das Lenkungsaggregat als Notbetriebsmöglichkeit vorhanden ist, wobei bevorzugt für die hydraulischen Abstützzylinder außer hydraulischen Sperrventilen eine zusätzliche mechanische Sicherung gegen unbeabsichtige Verstellung der Abstützzylinder vorgesehen ist, und die Ausbildung ganz besonders bevorzugt so ist, daß die hydraulischen Abstützzylinder mit einer, vorzugsweise automatischen, Niveauausgleichseinrichtung versehen und ansteuerbar sind, die insbesondere einen seitlichen Niveauausgleich ermöglicht.

Die vorstehenden sowie weitere Vorteile und Merkmale der Erfindung werden nachfolgend anhand einiger besonders bevorzugter Ausführungsformen von erfindungsgemäßen Fahrwerken mit darauf montiertem untendrehendem Bauhochkran näher beschrieben und erläutert, wobei es sich versteht, daß anstelle des untendrehenden Bauhochkrans auch eine andere weitausladende Arbeitsvorrichtung, beispielsweise eine Raketenabschußrampe vorgesehen sein kann, gegebenenfalls mit einer gleichartigen oder ähnlichen Drehvorrichtung, wie es die Drehvorrichtung eines untendrehenden Bauhochkrans ist, d.h. umfassend einen Oberwagen, einen Unterwagen und einen zwischen beiden liegenden Zahnkranz, wobei dann die eigentliche Arbeitsvorrichtung auf dem Oberwagen montiert ist; es zeigen:
- Figur 1: eine Seitenaufrißansicht einer Ausführungsform eines Fahrwerks nach der Erfindung mit einem darauf montierten untendrehenden Bauhochkran;
- Figur 2: eine Draufsicht auf die Ausführungsform des Fahrwerks des Bauhochkrans der Figur 1;
- Figur 3: eine perspektivische Teilansicht von einer der bevorzugt mehreren Arretierungs- und Entarretierungsvorrichtungen, die bei dem Fahrgestell mit Bauhochkran gemäß der Figur 1 zwischen Ober- und Unterwagen vorgesehen sein kann bzw. können und es ermöglichen, den Bauhochkran relativ zu dem Fahrgestell in mehrere Drehpositionen zu verdrehen und in jeder dieser Positionen zu arretieren und zu entarretieren;
- Figur 4: eine Seitenansicht von zwei Arretierungs- und Entarretierungsvorrichtungen der in Figur 3 gezeigten Art;
- Figur 5: einen Schnitt längs der Linie A-A der Figur 4;
- Figur 6: eine Seitenansicht einer Ausführungsform der Erfindung mit einer einzigen Radachse am Fahrgestell und mit Arretierungs- und Entarretierungsvorrichtungen der in den Figuren 3, 4 und 5 gezeigten Art;
- Figur 7: eine Draufsicht auf die Ausführungsform gemäß der Figur 6, wobei aus Darstellungsgründen Teile des Krans weggelassen sind;
- Figur 8: eine der Figur 6 entsprechenden Seitenaufrißansicht einer anderen Ausführungsform, in der das Fahrgestell zwei unabhängig voneinander lenkbare Radachsen besitzt und wobei gegebenenfalls Arretierungs- und Entarretierungsvorrichtungen der in den Figuren 3, 4 und 5 gezeigten Art vorgesehen sind;
- Figur 9: eine Draufsicht auf die Ausführungsform der Figur 8, die der Darstellungsweise der Figur 7 entspricht;
- Figur 10: eine Seitenaufrißansicht einer noch anderen Ausführungsform der Erfindung, bei welcher das Fahrgestell mit drei lenksynchron miteinander verbundenen Radachsen ausgerüstet ist;
- Figur 11: eine der Figur 7 entsprechende Draufsicht auf die Ausführungsform der Figur 10, welche die lenksynchrone Verstellbarkeit der Radachsen veranschaulicht;
- Figur 12: eine Seitenansicht des Aufbaus einer Doppelwippe quer zur Fahrtrichtung; und
- Figur 13: eine Seitenansicht des Aufbaus der Doppelwippe der Fig. 12 in Fahrtrichtung.

Der in Figur 1 insgesamt dargestellte Bauhochkran 1, der in der vorliegenden Ausführungsform als untendrehender Baukran ausgeführt ist, ist mit einem daran angebauten Fahrwerk 2 versehen, das ein Fahrgestell 15 mit einer Doppel- oder Tandem-achse besitzt, die eine erste Achse 3 und eine zweite Achse 4 umfaßt, wobei die erste Achse 3 in der zusammengelegten Konfiguration des Bauhochkrans 1 gemäß der Figur 1 die vordere Achse bildet und die zweite Achse 4 die hintere Achse bildet. Das Fahrwerk weist weiterhin eine gesondert von dem Fahrgestell 15 ausgebildete Zugeinrichtung 28 auf, welche an dem Kran 1 oder einer anderen Arbeitsvorrichtung befestigt und an ein Zugfahrzeug ankuppelbar ist.

Das Fahrgestell 15 ist mittels einer Wippe 5 am Bauhochkran 1 befestigt, die Bolzen 60 (siehe Figur 2) hat. Der Bauhochkran 1 weist in einer für untendrehende Baukräne üblichen Weise einen Unterwagen 6, einen Drehkranz 7 und einen Oberwagen 8 auf, wobei an dem Oberwagen der Kranturm 9 und der Kranausleger 10 angebracht sind. Vorliegend besteht der Kranturm 9 aus einem unteren Kranturmabschnitt 9a und einem oberen Kranturmabschnitt 9b, und der Kranausleger 10 umfaßt einen inneren Kranauslegerabschnitt 10a und einen äußeren Kranauslegerabschnitt 10b. Die übrigen Teile des Bauhochkrans 1 sind, sofern sie weiter unten nicht genannt werden, übliche Teile und Ausrüstungen eines untendrehenden Baukrans.

Die erste Achse 3 und die zweite Achse 4 des Fahrwerks 2 sind je als Lenkachse ausgeführt, wozu in der vorliegenden Ausführungsform die mit Bereifung versehenen Räder 11, nämlich sowohl die Räder 11a der ersten Achse 3 als auch die Räder 11b der zweiten Achse 4 mit einer Drehgestell-Lenkung versehen sind. Jede Drehgestell-Lenkung umfaßt, wie insbesondere aus den Figuren 1 und 2 ersichtlich ist, ein Drehgestell 12, an dem die Achse 3 bzw. 4 über Blattfedern 13 angebracht ist, sowie einen Lenkkranz 14, der vorliegend als Kugellenkkranz ausgebildet ist und über den das zugehörige Drehgestell 12 am Fahrgestell 15 des Fahrwerks 2 befestigt ist. Jedes der beiden Drehgestelle 12 ist mit je einer Verbindungs- und Versteifungskonstruktion 16 bzw. 17 versehen, und diese beiden Verbindungs- und Versteifungskonstruktionen 16 und 17 sind durch eine Kraftübertragung 18, die vorliegend als Lenkstange ausgeführt ist, über Gelenke 18a bzw. 18b miteinander zu einer lenkgeometrisch synchronen Lenkbewegung miteinander verbunden.

Die Lenkung ist hydraulisch betätigbar, und zwar mittels eines Lenk- bzw. Hydraulikzylinders 19 (in Figur 2 gestrichelt angedeutet), der über ein erstes Gelenk 20a am Fahrgestell 15 und über ein zweites Gelenk 20b an der einen 16 der beiden Verbindungs- und Versteifungskonstruktionen 16, 17 angebracht ist. Dieser Lenk- bzw. Hydraulikzylinder 19 wird von einem am Fahrgestell 15 angebrachten Hydraulikaggregat 58 versorgt und ist mittels einer Lenkungs- bzw. Fernsteuerung 23, beispielsweise über Bowdenzug oder über elektrische Kabel, steuerbar. Die nicht gezeigte Pumpe des Hydraulikaggregats 58 wird von Fahrzeugbatterien 24, beispielsweise von zwei 12-Volt-Fahrzeugbatterien, mit elektrischem Strom versorgt. Wenn sich der Bauhochkran im Arbeitseinsatz befindet und somit an die Baustellen-Stromquelle angeschlossen ist, werden die Fahrzeugbatterien 24 durch ein montiertes Ladegerät aufgeladen. Mit 21 ist ein Druckluftbehälter für die Bremsanlage bezeichnet.

Durch den vorstehenden Aufbau sind die erste und zweite Achse 3 bzw. 4 lenkgeometrisch synchron verstellbar, und mit Hilfe dieser Lenkung wird im Zusammenwirken damit, daß ein horizontales Verdrehen des Bauhochkrans 1 gegenüber dem Fahrgestell 15 und ein Arretieren desselben in verschiedenen Verdrehungspositionen im Rangierbetrieb vorgesehen ist, ein ausgezeichnetes Rangieren des erfindungsgemäßen Fahrwerks an der Baustelle ermöglicht, insbesondere kann ein leichtes Einrangieren in enge bis engste Baustellen-Einfahrten bewerkstelligt werden.

Es sei nun anhand der Figuren 3, 4 und 5 eine bevorzugte Ausführungsform einer Arretierungs- und Entarretierungsvorrichtung zum Einstellen des Bauhochkrans 1 in unterschiedliche horizontale Drehpositionen relativ zum Fahrgestell 15 näher erläutert, wobei die Drehverstellung zwischen verschiedenen Positionen im einfachsten Fall mittels des Zugfahrzeugs erfolgt, das an die Zugeinrichtung 28 (siehe Figur 1) angekuppelt ist.

Die insgesamt mit 100 bezeichnete Arretierungs- und Entarretierungsvorrichtung umfaßt einen Verriegelungsbolzen 101, der in einer am Oberwagen 8 angebrachten Verriegelungsbolzenhalterung 102 vertikal verschieblich gelagert ist und wahlweise in eine von mehreren Öffnungen 103, nämlich 103a, 103b oder 103c, einsteckbar ist, die im Unterwagen 6 so vorgesehen sind, daß sich verschiedene Drehpositionen des Oberwagens 8 relativ zu dem Unterwagen 6 einstellen lassen. Zu diesem Zweck braucht der Verriegelungsbolzen 101 nur jeweils an dem Handgriff und gleichzeitigen Anschlag 104 hochgezogen zu werden, um die Verdrehbarkeit zwischen Ober- und Unterwagen durch Entarretieren freizugeben, wonach die Drehposition mittels des Zugfahrzeugs geändert wird, bis eine andere der Öffnungen 103a, 103b oder 103c mit dem Verriegelungsbolzen 101 fluchtet. Danach wird der Verriegelungsbolzen 101 wieder abgesenkt und in die betreffende Öffnung hineingesteckt, bis der Handgriff und Anschlag 104 auf der Oberseite der Verriegelungsbolzenhalterung 102 aufliegt.

Der Verriegelungsbolzen 101 kann mit einer (nicht gezeigten) Einrast- oder sonstigen Haltevorrichtung versehen sein, damit er in der in Figur 3 gezeigten oberen Position während des Verdrehens bleibt, oder er kann ganz herausgezogen werden und dann wieder in seine, vorliegend zylinderförmige, Hülse oder Öffnung 105 in der Verriegelungsbolzenhalterung 102 gesteckt werden.

Die vertikale Arretierungs- und Entarretierungsbewegung des Verriegelungsbolzens 101 ist durch den Doppelpfeil 106 angedeutet, und die relative Verdrehbewegung zwischen Unter- und Oberwagen 6 bzw. 8 wird durch den Doppelpfeil 107 repräsentiert.

Selbstverständlich ist die Erfindung nicht auf diese Ausführung beschränkt, sondern es können die verschiedensten Arretierungsund Entarretierungsvorrichtungen verwendet werden, und vorzugsweise sind jeweils mehrere einzelne Arretierungs- und Entarretierungsvorrichtungen 100 der in Figur 3 gezeigten oder einer anderen Art vorgesehen, wie die Figuren 1, 4 und 5 veranschaulichen, wobei in den Figuren 1 und 4 der Zahn- bzw. Drehkranz 7 mit veranschaulicht ist, der in Figur 3 aus Darstellungsgründen weggelassen worden ist.

Außerdem zeigt die Figur 4 den Motor 108, der zum normalen Verdrehen des Krans im aufgestellten Zustand vorgesehen ist, wobei in Figur 5 das mit dem Dreh- bzw. Zahnkranz 7 kämmende Ritzel 109 angedeutet ist, das auf der Welle des Motors 108 angebracht ist. Der Motor 108 wäre jedoch, wie weiter oben schon ausgeführt, viel zu ungenau für die Rangierverstellung und ist ausschließlich zum Verdrehen des Krans im aufgestellten Zustand vorgesehen, wozu er an ein Drehstromnetz angeschlossen werden muß.

Anstelle daß das relative Verdrehen zwischen Unter- und Oberwagen 6 bzw. 8 mittels des Zugfahrzeugs erfolgt, kann auch eine Verstellvorrichtung zum Verdrehen des Oberwagens 8 relativ zum Unterwagen 6 vorgesehen sind, und zwar entweder zusätzlich zu Arretierungs- und Entarretierungsvorrichtung(en), wie z.B. 100, wie beispielsweise eine Handkurbel, oder, wenn die Verstellvorrichtung als solche arretierbar und entarretierbar ist, anstelle der Arretierungs- und Entarretierungsvorrichtung(en) oder zusätzlich dazu. Die Verstellvorrichtung kann beispielsweise von einem oder mehreren Hydraulikzylindern gebildet sein, der bzw. die zwischen Unter- und Oberwagen 6 bzw. 8 gelenkig angebracht ist bzw. sind und der bzw. die durch ein jeweiliges Sperrventil im Hydraulikweg arretier- und entarretierbar ist bzw. sind. Natürlich können auch andere Verstellvorrichtungen, beispielsweise solche, die durch Druckluft betätigbar sind oder durch einen Elektromotor mit Batteriebetrieb angetrieben sind, vorgesehen sein.

Die Figuren 6 bis 11 zeigen drei verschiedene Ausführungsformen des Fahrgestells mit unterschiedlichen Radachsen und unterschiedlicher Lenkung dieser Radachsen:
(a) So ist in den Figuren 6 und 7 ein Fahrgestell 15 gezeigt, das nur eine einzige Radachse 110 besitzt, die, wie durch die beiden Positionen dieser Radachse 110 und der zugehörigen Räder 111 veranschaulicht ist, lenkbar ausgebildet ist, wobei die Lenkung gegebenenfalls für besondere Rangiersituationen ausgekuppelt werden kann. Die Lenkbarkeit der Radachse 110 ist durch den Doppelpfeil 112 angedeutet. In einer anderen Ausführungsform kann diese Radachse 110 starr, d.h. nichtlenkbar sein.
(b) In den Figuren 8 und 9 ist ein Fahrgestell 15 gezeigt, das zwei unabhängig voneinander lenkbare Radachsen 113 und 114 mit Rädern 115 hat, wobei auch hier die Lenkung der Radachsen 113 und 114 so ausgebildet sein kann, daß sie für bestimmte Rangiersituationen auskuppelbar ist.
(c) Schließlich ist in den Figuren 10 und 11 ein Fahrgestell 15 gezeigt, das drei lenkbare Radachsen 116, 117 und 118 mit Rädern 119 aufweist. Diese Achsen sind, beispielsweise in der für die Radachsen 3 und 4 oben beschriebenen Weise, so gekuppelt, daß sie lenksynchron verstellbar sind, wie in Figur 11 durch die beiden Achsenstellungen und den Doppelpfeil 120 veranschaulicht ist. Gegebenenfalls kann die Ausbildung hier auch so sein, daß die Lenkung für bestimmte Situationen des Rangierens auskuppelbar ist.

Im übrigen wird zur Erläuterung der Figuren 6 bis 11 auf die detaillierte Beschreibung der Figuren 1 bis 5 verwiesen. Es sei lediglich noch darauf hingewiesen, daß in den Figuren 6 bis 11 anstelle des mit einer Platte abstützbaren Stützfußes der Figur 1 ein Stützfuß 38 mit einem Rad 38a am Kranturm 9 vorgesehen ist, der aber auch durch einen Stützfuß 38 der Figur 1 ersetzt werden kann.

Weiterhin versteht es sich für den Fachmann, daß die Radachsen in den einzelnen Ausführungsformen für den Transport über Land in der Geradeausfahrposition feststellbar sind.

Endlich sei noch darauf hingewiesen, daß, obwohl in der Ausführungsform der Figuren 8 und 9 zur maximalen Rangierbarkeit Arretierungs- und Entarretierungsvorrichtungen 100 vorgesehen sind, diese Vorrichtungen auch gegebenenfalls im Hinblick darauf weggelassen werden können, daß die unabhängig voneinander lenkbaren Radachsen 113 und 114 schon eine ausgezeichnete Rangierbarkeit ermöglichen.

So ist die Lenkeinrichtung, wie in Figur 2 gezeigt, z.B. vorliegend für den Krantransport auf der Straße, in der Geradeausfahrposition durch eine Arretierung 62 (siehe Figur 2) arretierbar, und zwar in der dargestellten Ausführungsform durch einen Sicherungsbolzen 25 (siehe Figur 1), der in zwei miteinander fluchtende Hülsen 26 und 27 einsteckbar ist, von denen die eine Hülse 26 am Fahrgestell 15 und die andere Hülse 27 an dem einen der beiden Drehgestelle 12a, 12b fest angebracht ist, so daß bei eingefügtem Sicherungsbolzen 25 beide über die Kraftübertragung 18 miteinander zwangsgekoppelten Drehgestelle, die zusammenfassend mit 12 bezeichnet werden, in der Geradeausfahrposition arretiert sind.

Die Zugeinrichtung 28 (siehe insbesondere Figur 1) bildet einen vom Fahrgestell 15 gesonderten Teil des Fahrwerks 2 und ist insgesamt am Bauhochkran 1, vorliegend am unteren Kranturmabschnitt 9a, angebracht und durch denselben mit dem Fahrwerk 2 verbunden. Wenn anstelle des Krans 1 eine andere, ähnlich weit ausladende Arbeitsvorrichtung, wie beispielsweise eine extrem lange Feuerwehrleiter, ein Langrohrgeschütz, eine Raketenabschußrampe oder dgl. mit dem erfindungsgemäßen Fahrwerk 2 ausgerüstet ist, dann ist auch hier die Zugeinrichtung an dem in Transportfahrtrichtung vorderen Endbereich der Arbeitsvorrichtung angebracht, und die Arbeitsvorrichtung bildet ebenso wie vorliegend der Kran 1 funktionell einen Teil des gesamten "Fahrgestells", indem sie die Zugeinrichtung mit dem Fahrwerk 2 bzw. dessen Fahrgestell 15 verbindet.

Die Zugeinrichtung 28 besteht in der vorliegenden Ausführungsform im wesentlichen aus einem Führungsrohr 42, einem Zugrohr 29, einer Schleifplatte 30 und einem Sattelzapfen 31. Das Zugrohr 29 ist mittels des Führungsrohrs 42 zu einer Ein- und Ausschiebebewegung geführt, wie in Figur 1 dargestellt ist, wo das Zugrohr 29 durch strichpunktierte Linien in der herausgeschobenen Position und durch ausgezogene Linien in der eingeschobenen Position dargestellt ist. Am vorderen Ende des Zugrohrs 29 befindet sich eine Zugöse 32, die am Zugrohr 29 angeschraubt ist, so daß die Arbeitsvorrichtung 1, in der vorliegend bevorzugten Ausführungsform, also der gezeigte Bauhochkran, über die Zugöse 32 mit der Bolzenkupplung eines Lastkraftwagens verbunden werden kann. Das Zugrohr 29 ist an dem Führungsrohr 42 arretierbar, und zwar vorliegend mittels zweier Steckbolzen 33; und das Führungsrohr 42 ist über Befestigungsplatten 63 an der Arbeitsvorrichtung 1, vorliegend am Kranturmabschnitt 9a, befestigt.

Unter dem Führungsrohr 28 ist die Schleifplatte 30 befestigt, beispielsweise durch Anschweißen, und an dieser Schleifplatte 30 ist der Sattelzapfen 31 angebracht, beispielsweise angeschraubt, so daß die Arbeitsvorrichtung 1 dadurch mit der Sattelkupplung an einem Lastkraftwagen oder einem Sattelschlepper verbunden werden kann, nachdem das Zugrohr 29 in die eingeschobene Position gebracht und in dieser mittels der Steckbolzen 33 arretiert worden ist.

Die Abstützung der Arbeitsvorrichtung 1, vorliegend des Bauhochkrans, erfolgt mittels Abstützfüßen 36, von denen, wie die Figur 5 zeigt, vier in zentralsymmetrischer Anordnung vorgesehen sind, wobei dieselben vorzugsweise als Hydraulik-Abstützfüße ausgebildet sind, die durch ein Hydraulikaggregat 22 versorgt werden (siehe Figur 2). Diese ermöglichen - im Gegensatz zu den herkömmlichen mechanischen Abstützspindeln - ein schnelles und mittels einer elektronischen Nivelliereinrichtung (nicht gezeigt) automatisches Ausnivellieren und Aufstellen der Arbeitsvorrichtung 1, wie des Bauhochkrans, ohne großen Kraftaufwand durch nur eine einzige Bedienungsperson, insbesondere eine flexible Montage und Demontage auf schwierigstem Gelände bzw. Baugelände.

Wie die Figuren 1 und 6 bis 11 weiter zeigen, sind die Räder 11 des Fahrwerks innerhalb des Bereichs der Abstützfläche der Arbeitsvorrichtung, also hier des Bauhochkrans, angeordnet, d.h. der Fläche, welche von einer die Abstützfüße 36 miteinander verbindenden Linie umschlossen wird, wobei zu beachten ist, daß die Abstüttzfüße 36 aus den in Figur 7, 9 und 11 gezeigten Positionen seitlich über die Räder hinaus weit ausschwenkbar sind.

Die Hydraulik-Abstützfüße 36 haben ein entsperrbares Rückschlagventil integriert und als zusätzliche Sicherheit einen Absperrhahn pro Abstützfuß 36 eingebaut.

Die Abstützfüße 36 werden durch das Hydraulik-Aggregat 22 mit Hydrauliköl versorgt und können auch unabhängig von der automatischen elektronischen Nivelliereinrichtung einzeln mittels Handsteuerventilen 37 (siehe Figur 2) angesteuert werden, die erste Steuerventile 37a für die Abstützfüße auf der einen Seite des Fahrwerks 2 und zweite Steuerventile 37b für die Abstützfüße auf der anderen Seite des Fahrwerks 2 umfassen (sie-he Figur 2). Die Stromversorgung des Hydraulikaggregats 22 erfolgt im Arbeitseinsatz vom Schaltschrank des Bauhochkrans 1 aus.

Außerdem sind noch, wie Figur 2 zeigt, Anschlüsse 57 für Versorgungsleitungen, ein Hauptschalter 59 und ein Staukasten 61 auf dem Fahrgestell 15 vorgesehen.

Die Kran-Gegengewichte 35 können, wie die Figur 1 zeigt, am zusammengelegten Bauhochkran 1 während dessen Transport verbleiben.

Schließlich kann am Kranturm 9, insbesondere am unteren Kranturmabschnitt 9a, ein klappbarer und in der Höhe veränderbarer Stützfuß 38 abnehmbar (Figur 1) oder beiklappbar angebracht sein, um die weit über das Fahrwerk 2 hinausragende Arbeitsvorrichtung 1, wie den Bauhochkran, in dem Zustand derselben, in dem sie nicht an einen Lastkraftwagen oder eine Zugmaschine angekuppelt ist, abzustützen. Dieser Stützfuß 38 hat in den Figuren 6, 8 und 10 ein Rad 39, mit dem er auch beim Rangieren der Arbeitsvorrichtung 1 abgestützt werden kann.

Der Kran 1 kann, je nach Zugfahrzeug, als Sattelanhänger oder als mehrachsiger Deichselanhänger gezogen werden.

Im übrigen wird zu weiteren sonstigen Erläuterungen eines Fahrwerks der grundsätzlichen Art mit Bauhochkran, wie es in den Figuren 1 und 6 bis 11 gezeigt ist, d.h. soweit nicht die durch die vorliegende Erfindung vorgenommenen Änderungen betroffen sind, auf die eingangs genannte DE 198 56 593 A1 verwiesen.

Die Figuren 12 und 13 zeigen eine mit der Erfindung zur Verfügung gestellte Doppelwippe, die aus der in Figur 1 gezeigten Längswippe 5 und einer damit zusammengebauten Querwippe 121 besteht, welche es ermöglicht, den Kran 1 oder eine statt dessen vorgesehene andere Arbeitsvorrichtung quer zur Fahrtrichtung zu neigen und so auf schwierigem Gelände mit dem Fahrgestell 15 besser zu verfahren und zu rangieren. Die Figur 12 zeigt den Aufbau quer zur Fahrtrichtung (d.h. eine Ansicht auf eine Ebene, die senkrecht zur Fahrtrichtung verläuft), und die Figur 13 zeigt den Aufbau in Fahrtrichtung (d.h. eine Ansicht, die den Figuren 1, 6, 8 und 10 entspricht).

Die Querwippe 121 ist mit ihren Wippenlagern 122 auf der Längswippe 5 angebracht und durch Verstell- und Feststellvorrichtungen 123, die vorzugsweise als Hydraulikeinrichtungen (Kolben-Zylinder-Vorrchtungen) ausgeführt sind, in ihrer Querneigung relativ zur Längswippe 5 feststellbar ist, indem die Verstellund Feststellvorrichtungen 123 über Gelenke 124 einerseits an der Querwippe 121 und andererseits an der Längswippe 5 angebracht sind. Die Längswippe ist über ihre Wippenlager 125 frei verschwenkbar, wobei ihre Neigung durch den Stützfuß 38 oder die Ankupplung eines Zugfahrzeuges an die Zugeinrichtung 28 bestimmt ist (siehe Figuren 1, 6, 8 und 10).

Die Querwippe 121 ermöglicht es daher, den Kran relativ zum Fahrwerk 15 (das in Figur 12 und 13 nur schematisch durch seine Oberseite angedeutet ist) seitlich zu neigen, um seinen Schwerpunkt seitlich zu verlagern und ihn damit auch bei schwierigen Geländeverhältnissen, wie beispielsweise auf seitlich geneigten und/oder aufwärtsgehenden Wald- und Forstwegen (z.B. in Spitzkehren) ausgezeichnet rangieren oder in sonstiger Weise verfahren zu können. Anstelle der in den Figuren der Zeichnung gezeigten Mehrfachräder können zur zusätzlichen Verbesserung der Rangier- und Verfahrbarkeit unter solchen Bedingungen Einzelräder mit einer Breitbereifung vorgesehen sein.

## Patentansprüche

1. Fahrwerk mit einem Fahrgestell (15), das mit wenigstens einer Radachse (3, 4; 110; 113, 114; 116, 117, 118) und Rädern (11; 111; 115; 119) versehen ist und auf dem eine Arbeitsvorrichtung (1) angebracht ist, die zumindest im Transportzustand horizontal so weitausladend ist, dass sie über den Schwerpunkt hinaus, unter dem sich das Fahrwerk befindet, einen großen Überstand hat, durch den die Rangierbarkeit der im Transportzustand auf dem Fahrwerk befindlichen Arbeitsvorrichtung (1) am Aufstellungsort unter beengten Verhältnissen erschwert oder unmöglich gemacht wird; wobei
(a) die sich im Transportzustand auf dem Fahrwerk befindende Arbeitsvorrichtung (1) im Rangierbetrieb relativ zum Fahrgestell (15) horizontal drehbar und relativ zum Fahrgestell (15) in zwei oder mehr unterschiedlichen Drehpositionen feststellbar ist,
und/oder
(b) die Arbeitsvorrichtung (1) über eine Doppelwippe (5, 121) auf dem Fahrgestell (15) angebracht ist, welche eine Querwippe (122) umfasst, die ein Neigen der Arbeitsvorrichtung (1) quer zur Fahrtrichtung ermöglicht und in ihrer Neigung relativ zur Längswippe (5) feststellbar ist.

2. Fahrwerk nach Anspruch 1, **dadurch gekennzeichnet, dass** das Fahrgestell zwei oder mehr Radachsen (3, 4; 116, 117, 118) aufweist, wobei
(a) die Räder (11a, 11b; 119) der einzelnen Radachsen (3, 4; 116, 117, 118) mit einer Drehgestell- oder Achsschenkellenkung versehen sind; und
(b) die Drehgestell- oder Achsschenkellenkungen der Räder (11a, 11b; 119) der einzelnen Radachsen (3, 4; 116, 117, 118) untereinander derart verbunden sind, dass die Lenkung der Räder (11a, 11b; 119) und der Radachsen (3, 4; 116, 117, 118) lenkgeometrisch synchron erfolgt.

3. Fahrwerk nach Anspruch 1, **dadurch gekennzeichnet, dass** das Fahrgestell (15) eine einzige Radachse (110) aufweist, die starr oder lenkbar am Fahrgestell (15) angebracht ist.

4. Fahrwerk nach Anspruch 1, **dadurch gekennzeichnet, dass** das Fahrgestell (15) mehrere Radachsen aufweist, wobei eine Radachse oder mehrere oder alle Radachsen starr am Fahrgestell (15) angebracht ist bzw. sind.

5. Fahrwerk nach einem der vorhergehenden Ansprüche, **dadurch gekennzeichnet , dass** die Lenkung der Radachsen (3, 4; 110; 113, 114; 116, 117, 118) zeitweilig auskuppelbar und/oder feststellbar ist.

6. Fahrwerk nach einem der Ansprüche 1 bis 5, **dadurch gekennzeichnet, dass** die Arbeitsvorrichtung (1) im Rangierbetrieb relativ zum Fahrgestell (15) horizontal durch einen Kraftantrieb innerhalb eines vorbestimmten Winkelbereichs verdrehbar sowie durch den Kraftantrieb und/oder gesondert feststellbar ist.

7. Fahrwerk nach Anspruch 6, **dadurch gekennzeichnet, dass** die Arbeitsvorrichtung (1) im Rangierbetrieb relativ zum Fahrgestell horizontal durch einen Kraftantrieb innerhalb eines vorbestimmten Winkelbereichs stufenlos verdrehbar sowie durch den Kraftantrieb und/oder gesondert feststellbar ist.

8. Fahrwerk nach einem der Ansprüche 1 bis 7, in Kombination mit einer Arbeitsvorrichtung (1), **dadurch gekennzeichnet, dass** die Arbeitsvorrichtung (1) ein Bauhochkran, insbesondere ein untendrehender Bauhochkran, ist.

9. Fahrwerk nach einem der vorhergehenden Ansprüche, **dadurch gekennzeichnet, dass** die horizontale Drehbarkeit der Arbeitsvorrichtung (1), relativ zum Fahrgestell (15) im Rangierbetrieb dadurch vorgesehen ist, dass eine im nichtaufgestellten Zustand der Arbeitsvorrichtung (1) vorgesehene Dreharretierung (100) zwischen einem oder dem Ober- und Unterwagen (7, 8) der Arbeitsvorrichtung (1), lösbar ist und in zwei oder mehr unterschiedlichen relativen Drehpositionen zwischen Ober- und Unterwagen (7, 8) feststellbar ist.

10. Fahrwerk nach Anspruch 9, **dadurch gekennzeichnet, dass** die Dreharretierung (100) wenigstens einen Verriegelungsbolzen (101) umfasst, der jeweils in miteinander fluchtende Öffnungen oder Ausnehmungen (103a, 103b, 103c; 105) im Ober- und Unterwagen (6, 8) einsteckbar ist.

11. Fahrwerk nach Anspruch 10, **dadurch gekennzeichnet, dass** die eine Öffnung (105) in einer am Oberwagen (8) vorgesehenen Halterung (102) ausgebildet ist, die mit je einer aus einer Mehrzahl von Öffnungen (103, 103b, 103c) oder Ausnehmungen im Unterwagen (6) durch Verdrehen des Oberwagens (8) relativ zum Unterwagen (6) in Fluchtung bringbar ist.

12. Fahrwerk nach einem der Ansprüche 6 bis 11, **dadurch gekennzeichnet, dass** der Kraftantrieb eine Verstellvorrichtung zum Verdrehen eines oder des Oberwagens (8) relativ zu einem oder dem Unterwagen (7) umfasst, die vom Fahrgestell (15) und/oder von einem Zugfahrzeug und/oder von einer sonstigen Position aus betätigbar ist.

13. Fahrwerk nach Anspruch 12, dadurch **dadurch gekennzeichnet, dass** die Verstellvorrichtung eine solche zum Verdrehen eines oder des Oberwagens (8) relativ zu einem oder dem Unterwagen (7) ist.

14. Fahrwerk nach Anspruch 12 oder 13, **dadurch gekennzeichnet, dass** die Verstellvorrichtung vom Fahrgestell (15) und/oder von einem Zugfahrzeug und/oder von einer sonstigen Position aus arretierbar ist.

15. Fahrwerk nach einem der Ansprüche 6 bis 14, **dadurch gekennzeichnet, dass** der Kraftantrieb einen Hydraulik-, Pressluft- oder Elektromotor und/oder eine Handkurbel umfasst.

16. Fahrwerk nach einem der vorhergehenden Ansprüche, wobei das Fahrgestell (15) einachsig ist, **dadurch gekennzeichnet, dass** das Fahrgestell (15) ein einachsiger Sattelanhänger oder einachsiger Zentralanhänger ist.

17. Fahrwerk nach Anspruch 16, **dadurch gekennzeichnet, dass** eine zusätzliche Vorderachse am Vorderteil der Arbeitsvorrichtung (1) vorgesehen ist.

18. Fahrwerk nach Anspruch 17, **dadurch gekennzeichnet, dass** die zusätzlich vorgesehene Vorderachse als Deichselanhänger ausgebildet ist.

19. Fahrwerk nach einem der vorhergehenden Ansprüche, **dadurch gekennzeichnet, dass** zur Betätigung der Lenkung eine Hydraulikanlage mit Hydraulikzylinder, eine Pressluftanlage mit Pressluftzylinder oder Gewindespindeln mit Antrieb durch Hydraulik, Pressluft- oder Elektromotor und/oder Handkurbel vorgesehen ist bzw. sind.

20. Fahrwerk nach einem der vorhergehenden Ansprüche, **dadurch gekennzeichnet**, das zur Ansteuerung der Lenkung der Radachse(n) (3, 4; 110; 113, 114; 116, 117, 118) eine Handsteuerventilanordnung, eine Kabelfernsteuerung und/oder eine Funkfernsteuerung vorgesehen ist.

21. Fahrwerk nach einem der vorhergehenden Ansprüche, **dadurch gekennzeichnet, dass** die Lenkung der Radachse(n) (3, 4; 110; 113, 114; 116, 117, 118) durch Gestänge oder Seilzüge von einer Sattelkupplung (31) oder einem Zugrohr (29), die bzw. das im vorderen Teil der Arbeitsvorrichtung angebracht ist, ansteuerbar ist.

22. Fahrwerk nach einem der vorherigen Ansprüche, wobei das Fahrgestell mehrachsig ist, **dadurch gekennzeichnet, dass** das Fahrgestell (15) ein mehrachsiger Sattelanhänger-Hänger oder Starrdeichselanhänger ist.

23. Fahrwerk nach Anspruch 22, **dadurch gekennzeichnet, dass** das Fahrgestell (15) mit zusätzlicher Vorderachse als Deichselanhänger ausgeführt ist.

24. Fahrwerk nach einem der vorhergehenden Ansprüche, **dadurch gekennzeichnet, dass** die Federung der Radachse(n) (3, 4; 110; 113, 114; 116, 117, 118) eine Blattfederung (13) oder Luftfederung ist.

25. Fahrwerk nach Anspruch 24, **dadurch gekennzeichnet, dass** die Federung bei mehrachsigen Fahrgestellen (15) als eine Blattfederung mit Wippe als Wegeausgleich oder eine Luftfederung mit Wegeausgleich durch die Luftfederung selbst ausgebildet ist.

26. Fahrwerk nach einem der vorhergehenden Ansprüche, wobei eine Abstützung mit hydraulischen Abstützzylindern (36) für die Aufstellung der Arbeitsvorrichtung (1) vorgesehen ist, **dadurch gekennzeichnet, dass** für die Betätigung der Abstützung ein an das Zweiphasen- oder Dreiphasenstromnetz anschließbares und/oder ein für Batteriebetrieb ausgelegtes Betätigungsaggregat (22) vorgesehen ist.

27. Fahrwerk nach Anspruch 26, **dadurch gekennzeichnet, dass** eine Umschaltung auf das Lenkungsaggregat als Notbetriebsmöglichkeit vorhanden ist.

28. Fahrwerk nach Anspruch 26 oder 27, **dadurch gekennzeichnet, dass** für die hydraulischen Abstützzylinder (36) außer hydraulischen Sperrventilen eine zusätzliche mechanische Sicherung gegen unbeabsichtigte Verstellung der Abstützzylinder (36) vorgesehen ist.

29. Fahrwerk nach Anspruch 26, 27 oder 28, **dadurch gekennzeichnet, dass** die hydraulischen Abstützzylinder (36) mit einer Niveauausgleichseinrichtung versehen und ansteuerbar sind, die einen Niveauausgleich ermöglicht.

30. Fahrwerk nach Anspruch 29, **dadurch gekennzeichnet, dass** die Niveauausgleichseinrichtung eine automatische ist.

31. Fahrwerk nach Anspruch 29 oder 30, **dadurch gekennzeichnet, dass** die Niveauausgleichseinrichtung einen seitlichen Niveauausgleich ermöglicht.

32. Fahrwerk nach einem der vorhergehenden Ansprüche, **dadurch gekennzeichnet, dass** als Zugvorrichtung eine Sattelkupplung (31) und/oder ein Zugrohr (29) vorgesehen ist.

33. Fahrwerk nach Anspruch 32, **dadurch gekennzeichnet, dass** als Zugvorrichtung eine Kombination aus Sattelkupplung (31) und Zugrohr (29) vorgesehen ist.

## Claims

1. Travelling mechanism with a chassis (15) which is provided with at least one wheel axle (3, 4; 110; 113, 114; 116, 117, 118) and wheels (11; 111; 115; 119) and on which a working device (1) is mounted, which is horizontally overhanging at least in the transport position so that it has a large overhang beyond the point of gravity of the travelling mechanism, as a result of which the manoeuvrability of the working device (1) positioned on the travelling mechanism in the transport position is difficult or impossible at the place of erection under confined conditions, whereby
a) the working device (1) positioned on the travelling mechanism in the transport position during manoeuvring can be horizontally turned with regard to the chassis (15) and can be fixed with regard to the chassis (15) in two or more different turning positions,
and/or
(b) the working device (1) is mounted on the chassis (15) via a double rocker (5, 121) which includes a lateral rocker (122) which allows the working device (1) to be inclined across the direction of travel and can be locked in its inclined position with regard to the longitudinal rocker (5).

2. Travelling mechanism according to claim 1, **characterised in that** the chassis has two or more wheel axles (3, 4, 116, 117, 118) whereby
(a) the wheels (11a, 11b; 119) of the individual wheel axles (3, 4, 116, 117, 118) are provided with bogie or axle pivot steering; and
(b) the bogie or axle pivot steering of the wheels (11a, 11b, 119) of the individual wheel axles (3, 4, 116, 117, 118) are connected with each other in such a way that the wheels (11a, 11b, 119) and the wheel axles (3, 4, 116, 117, 118) are synchronously steered in a geometric way.

3. Travelling mechanism according to claim 1, **characterised in that** the chassis (15) has a single wheel axle (110) mounted rigidly or steerably on the chassis (15).

4. Travelling mechanism according to claim 1, **characterised in that** the chassis (15) has a plurality of wheel axles, whereby one wheel axle or several or all wheel axles is or are mounted rigidly on the chassis (15).

5. Travelling mechanism according to one of the above claims, **characterised in that** the steering of the wheel axles (3, 4, 110, 113, 114, 116, 117, 118) can be temporarily uncoupled and/or locked.

6. Travelling mechanism according to one of claims 1 to 5, **characterised in that** the working device (1) during manoeuvring can be turned with regard to the chassis (15) horizontally by a mechanical drive within a predetermined angle range and can be locked by the mechanical drive and/or separately.

7. Travelling mechanism according to claim 6, **characterised in that** the working device (1) during manoeuvring can be horizontally turned infinitely variably with regard to the chassis by a mechanical drive within a predetermined angle range and can be locked by the mechanical drive and/or separately.

8. Travelling mechanism according to one of claims 1 to 7, in combination with a working device (1), **characterised in that** the working device (1) is a building crane, especially a bottom slewing building crane.

9. Travelling mechanism according to one of the above claims, **characterised in that** the horizontal rotatability of the working device (1) with regard to the chassis (15) is created during manoeuvring by the fact that a rotational locking device (100) provided in the retracted state of the working device (1) between one or the upper and lower base (7, 8) of the working device (1) can be unlocked and can be fixed in two or more different relative turning positions between the upper and lower base (7, 8).

10. Travelling mechanism according to claim 9, **characterised in that** the rotational locking device (100) has at least one locking pin (101) which can be inserted into apertures or recesses (103a, 103b, 103c; 105) in each case aligned with one another in the upper and lower base (6, 8).

11. Travelling mechanism according to claim 10, **characterised in that** the one opening (105) is formed in a bracket (102) provided on the upper base (8), which can be mounted aligned in each case with one of a number of openings (103, 103b, 103c) or recesses in the lower base (6) by turning the upper base (8) with regard to the lower base (6).

12. Travelling mechanism according to one of claims 6 to 11, **characterised in that** the mechanical drive has an adjustment device to turn one or the upper base (8) with regard to one or the lower base (7) which can be operated from the chassis (15) and/or a towing vehicle and/or any other position.

13. Travelling mechanism according to claim 12, **characterised in that** the adjustment device is to turn one or the upper base (8) with regard to one or the lower base (7).

14. Travelling mechanism according to claims 12 or 13, **characterised in that** the adjustment device can be locked from the chassis (15) and /or a towing vehicle and/or any other position.

15. Travelling mechanism according to one of claims 6 to 14, **characterised in that** the mechanical drive includes a hydraulic, compressed air or electric motor and/or a hand crank.

16. Travelling mechanism according to one of the above claims whereby the chassis (15) has a single axle, **characterised in that** the chassis (15) is a single axle semi-trailer or single axle central trailer.

17. Travelling mechanism according to claim 16, **characterised in that** an additional front axle is provided on the front part of the working device (1).

18. Travelling mechanism according to claim 17, **characterised in that** the front axle additionally provided is designed as a drawbar trailer.

19. Travelling mechanism according to one of the above claims, **characterised in that** to operate the steering an hydraulic system with hydraulic cylinder, a compressed air system with compressed air cylinder or threaded spindles driven by a hydraulic, compressed air or electric motor and/or hand crank is or are provided.

20. Travelling mechanism according to one of the above claims, **characterised in that** to control the steering of the wheel axle(s) (3, 4; 110; 113, 114; 116, 117, 118) a hand control valve arrangement, a cable remote control and/or a radio remote control is provided.

21. Travelling mechanism according to one of the above claims **characterised in that** steering of the wheel axle(s) (3, 4; 110; 113, 114; 116, 117, 118) can be controlled by rods or cable controls from a semi-trailer coupling (31) or drawbar (29) which is mounted in the front part of the working device.

22. Travelling mechanism according to one of the above claims whereby the chassis has multiple-axles, **characterised in that** the chassis (15) is a multiple-axle semi-trailer or rigid drawbar trailer.

23. Travelling mechanism according to claim 22, **characterised in that** the chassis (15) is designed with an additional front axle as a drawbar trailer.

24. Travelling mechanism according to one of the above claims, **characterised in that** the springs of the wheel axle(s) (3, 4: 110; 113, 114; 116, 117, 118) are leaf springs (13) or air springs.

25. Travelling mechanism according to claim 24, **characterised in that** the springs in the case of multiple-axle chassis (15) are designed as leaf springs with a rocker for displacement compensation or air springs with displacement compensation by the air springs themselves.

26. Travelling mechanism according to one of the above claims, whereby a support with hydraulic support cylinders (36) is provided to erect the working device (1) **characterised in that** to operate the support, an operating unit (22) connectable to the two phase or three phase mains and/or battery-powered is provided.

27. Travelling mechanism according to claim 26, **characterised in that** a switchover to the steering unit is provided for emergency operation.

28. Travelling mechanism according to claim 26 or 27, **characterised in that** additional mechanical locking is provided for the hydraulic support cylinders (36) against accidental movement of the support cylinders (36) apart from hydraulic check valves.

29. Travelling mechanism according to claims 26, 27 or 28, **characterised in that** the hydraulic support cylinders (36) are provided with a levelling device and can be controlled to allow levelling.

30. Travelling mechanism according to claim 29, **characterised in that** the levelling device is automatic.

31. Travelling mechanism according to claim 29 or 30, **characterised in that** the levelling device allows sideways levelling.

32. Travelling mechanism according to one of the above claims, **characterised in that** a semi-trailer coupling (31) and/or a drawbar (29) is provided as towing device.

33. Travelling mechanism according to claim 32, **characterised in that** a combination of semi-trailer coupling (31) and drawbar (29) is provided as towing device.

## Revendications

1. Train de roulement avec un châssis de roulement (15), qui est pourvu d'au moins un essieu (3, 4; 110 ; 113, 114; 116, 117, 118) et de roues (11 ; 111 ; 115 ; 119) et sur lequel est placé un dispositif de travail (1) qui, au moins dans son état pour le transport, est en porte-à-faux horizontal tel, que le dispositif de travail présente, au-delà du centre de gravité sous lequel se trouve le train de roulement, un porte-à-faux important, qui restreint ou rend impossible sur le lieu d'implantation, dans des conditions d'espace disponible étroit, la manoeuvrabilité du dispositif de travail (1) se trouvant dans son état pour le transport sur le train de roulement, le train de roulement présentant les particularités suivantes
(a) le dispositif de travail (1) se trouvant dans son état pour le transport sur le train de roulement, peut, en mode manoeuvre, être tourné horizontalement par rapport au châssis de roulement (15) et être immobilisé par rapport au châssis de roulement (15) dans deux positions de rotation différentes ou davantage,
et/ou
(b) le dispositif de travail (1) est rapporté sur le châssis de roulement (15) par l'intermédiaire d'un double support basculant (5, 121) qui comprend un support basculant transversal (122) permettant une inclinaison du dispositif de travail (1) transversalement à la direction de marche, et pouvant être immobilisé dans sa position inclinée par rapport au support basculant longitudinal (5).

2. Train de roulement selon la revendication 1, **caractérisé en ce que** le châssis de roulement comprend deux essieux ou davantage (3, 4; 116, 117, 118),
(a) les roues (11a, 11b ; 119) des essieux individuels (3, 4 ; 116, 117, 118) étant pourvues d'une direction par châssis tournant ou d'une direction à fusée ; et
(b) les directions par châssis tournant ou à fusée des roues (11a, 11b ; 119) des essieux individuels (3, 4; 116, 117, 118) étant reliées réciproquement de façon telle, que la direction des roues (11a, 11b ; 119) et des essieux (3, 4; 116, 117, 118) s'effectue de manière synchronisée sur le plan de la géométrie de direction.

3. Train de roulement selon la revendication 1, **caractérisé en ce que** le châssis de roulement (15) comporte un seul essieu (110) qui est monté de manière rigide ou directionnelle sur le châssis de roulement (15).

4. Train de roulement selon la revendication 1, **caractérisé en ce que** le châssis de roulement (15) comporte plusieurs essieux, un essieu ou plusieurs essieux ou tous les essieux étant montés de manière rigide sur le châssis de roulement (15).

5. Train de roulement selon l'une des revendications précédentes, **caractérisé en ce que** la direction des essieux (3, 4; 110; 113, 114; 116, 117, 118) peut temporairement être découplée et/ou immobilisée.

6. Train de roulement selon l'une des revendications 1 à 5, **caractérisé en ce que** le dispositif de travail (1), dans le mode manoeuvre, peut être tourné horizontalement par rapport au châssis de roulement (15), sur une plage angulaire prédéterminée, au moyen d'un entraînement mécanique, et peut également être immobilisé par l'entraînement mécanique et/ou de manière distincte.

7. Train de roulement selon la revendication 6, **caractérisé en ce que** le dispositif de travail (1), dans le mode manoeuvre, peut être tourné horizontalement, de manière continue, par rapport au châssis de roulement (15), sur une plage angulaire prédéterminée, au moyen d'un entraînement mécanique, et peut également être immobilisé par l'entraînement mécanique et/ou de manière distincte.

8. Train de roulement selon l'une des revendications 1 à 7, en combinaison avec un dispositif de travail (1), **caractérisé en ce que** le dispositif de travail (1) est une grue de chantier de grande hauteur, notamment une grue de chantier de grande hauteur à rotation inférieure.

9. Train de roulement selon l'une des revendications précédentes, **caractérisé en ce que** la possibilité de rotation horizontale du dispositif de travail (1) par rapport au châssis de roulement (15), en mode manoeuvre, est prévue par le fait qu'un blocage de rotation (100) prévu dans la position non déployée du dispositif de travail (1) entre un ou le chariot supérieur et inférieur (7, 8) du dispositif de travail (1), peut être débloqué, et peut être immobilisé ou fixé dans deux positions différentes de rotation relatives ou davantage entre chariot supérieur et inférieur (7, 8).

10. Train de roulement selon la revendication 9, **caractérisé en ce que** le blocage de rotation (100) comprend au moins une broche de verrouillage (101) qui, pour chacune desdites positions, peut être insérée dans des ouvertures ou évidements (103a, 103b, 103c, 105) mutuellement alignés dans le chariot supérieur et inférieur (6, 8).

11. Train de roulement selon la revendication 10, **caractérisé en ce que** ladite une ouverture (105) est réalisée dans un support (102) prévu sur le chariot supérieur (8), et peut être amenée en alignement avec à chaque fois l'une ou respectivement l'un de plusieurs ouvertures (103, 103b, 103c) ou évidements dans le chariot inférieur (6), par rotation du chariot supérieur (8) par rapport au chariot inférieur (6).

12. Train de roulement selon l'une des revendications 6 à 11, **caractérisé en ce que** l'entraînement mécanique comprend un dispositif de déplacement pour faire tourner un ou le chariot supérieur (8) par rapport à un ou au chariot inférieur (7), et pouvant être actionné à partir du châssis de roulement (15) et/ou d'un véhicule de traction et/ou d'une autre position quelconque.

13. Train de roulement selon la revendication 12, **caractérisé en ce que** le dispositif de déplacement est un dispositif pour faire tourner un ou le chariot supérieur (8) par rapport à un ou au chariot inférieur (7).

14. Train de roulement selon la revendication 12 ou 13, **caractérisé en ce que** le dispositif de déplacement peut être bloqué à partir du châssis de roulement (15) et/ou d'un véhicule de traction et/ou d'une autre position quelconque.

15. Train de roulement selon l'une des revendications 6 à 14, **caractérisé en ce que** l'entraînement mécanique comprend un moteur hydraulique, pneumatique ou électrique, et/ou une manivelle manuelle.

16. Train de roulement selon l'une des revendications précédentes, le châssis de roulement (15) étant à un essieu, **caractérisé en ce que** le châssis de roulement (15) est une semi-remorque à un essieu ou une remorque centrale à un essieu..

17. Train de roulement selon la revendication 16, **caractérisé en ce qu'**un essieu avant supplémentaire est prévu sur la partie avant du dispositif de travail (1).

18. Train de roulement selon la revendication 17, **caractérisé en ce que** l'essieu avant supplémentaire prévu, est réalisé en tant que remorque à timon.

19. Train de roulement selon l'une des revendications précédentes, **caractérisé en ce que** pour l'actionnement de la direction est prévue ou sont prévues une installation hydraulique avec vérin hydraulique, une installation pneumatique avec vérin pneumatique ou des broches filetées avec entraînement par moteur hydraulique, pneumatique ou électrique et/ou par manivelle manuelle.

20. Train de roulement selon l'une des revendications précédentes, **caractérisé en ce que** pour la commande de la direction de l'essieu ou des essieux (3, 4; 110 ; 113, 114; 116, 117, 118), il est prévu un agencement de vanne de commande manuel, une commande à distance par câble et/ou une commande à distance par radio.

21. Train de roulement selon l'une des revendications précédentes, **caractérisé en ce que** la direction de l'essieu ou des essieux (3, 4; 110 ; 113, 114 ; 116, 117, 118) peut être commandée par des tringles ou des câbles de traction à partir d'un accouplement à sellette (31) ou d'un tube de traction ou barre d'attelage (29), qui est placé dans la partie avant du dispositif de travail.

22. Train de roulement selon l'une des revendications précédentes, le châssis de roulement étant à plusieurs essieux, **caractérisé en ce que** le châssis de roulement (15) est une semi-remorque ou une remorque à timon rigide à essieux multiples.

23. Train de roulement selon la revendication 22, **caractérisé en ce que** le châssis de roulement (15) avec un essieu avant supplémentaire est réalisé en tant que remorque à timon.

24. Train de roulement selon l'une des revendications précédentes, **caractérisé en ce que** la suspension de l'essieu ou des essieux (3, 4; 110; 113, 114; 116, 117, 118) est une suspension à ressort à lames (13) ou une suspension pneumatique.

25. Train de roulement selon la revendication 24, **caractérisé en ce que** la suspension, dans le cas de châssis de roulement (15) à essieux multiples, est réalisée en tant que suspension à ressort à lames avec support basculant en tant que compensation de déplacement, ou suspension pneumatique avec compensation de déplacement par la suspension pneumatique elle-même.

26. Train de roulement selon l'une des revendications précédentes, un système d'appui de stabilisation avec des vérins stabilisateurs d'appui hydrauliques (36) étant prévu pour le déploiement du dispositif de travail (1), **caractérisé en ce que** pour l'actionnement du système d'appui de stabilisation, il est prévu un groupe d'actionnement (22) conçu pour être raccordé à un réseau de courant diphasé ou triphasé, et/ou pour un fonctionnement par batterie.

27. Train de roulement selon la revendication 26, **caractérisé en ce qu'**il est prévu une commutation sur le groupe de direction en tant que possibilité de fonctionnement de secours.

28. Train de roulement selon la revendication 26 ou 27, **caractérisé en ce que** pour les vérins stabilisateurs d'appui (36) hydrauliques, en-dehors de vannes de verrouillage hydrauliques, il est prévu une sécurité mécanique supplémentaire à l'encontre d'un déréglage involontaire des vérins stabilisateurs d'appui (36).

29. Train de roulement selon la revendication 26, 27 ou 28, **caractérisé en ce que** les vérins stabilisateurs d'appui (36) sont pourvus d'un dispositif de compensation de niveau et peuvent être commandés par celui-ci en permettant une compensation de niveau.

30. Train de roulement selon la revendication 29, **caractérisé en ce que** le dispositif de compensation de niveau est du type automatique.

31. Train de roulement selon la revendication 29 ou 30, **caractérisé en ce que** le dispositif de compensation de niveau permet une compensation de niveau, latérale.

32. Train de roulement selon l'une des revendications précédentes, **caractérisé en ce qu'**en guise de dispositif de traction, il est prévu un accouplement à sellette (31) et/ou un tube de traction ou une barre d'attelage (29).

33. Train de roulement selon la revendication 32, **caractérisé en ce qu'**en guise de dispositif de traction, il est prévu une combinaison d'un accouplement à sellette (31) et d'un tube de traction ou barre d'attelage (29).
